# EUROPÄISCHE PATENTSCHRIFT

(11) **EP 0 336 288 B1**
(45) Veröffentlichungstag und Bekanntmachung des Hinweises auf die Patenterteilung: **27.01.1993**
(21) Anmeldenummer: 89105589.9
(22) Anmeldetag: 30.03.1989
(51) Int. Cl.: A47C 3/026, A47C 1/032

(54) **Stuhlgestell**
Chair frame
Cadre pour un siège

(30) Priorität: 07.04.1988 CH 1276/88
(43) Veröffentlichungstag der Anmeldung: 11.10.1989
(73) Patentinhaber: Giroflex-Entwicklungs AG, CH-5322 Koblenz (CH)
(72) Erfinder: Locher, Hermann, CH-4143 Dornach (CH)
(74) Vertreter: EGLI-EUROPEAN PATENT ATTORNEYS

(56) Entgegenhaltungen:
- DE-U- 8 607 194
- GB-A- 2 195 238
- US-A- 4 711 491

## Beschreibung

Die Erfindung bezieht sich auf einen Stuhl mit einem Sitzteil, einem Rückenlehnenteil sowie einem an einer als Fussgestell ausgebildeten Tragsäule abgestützten Tragarm, bei welchem Stuhl das Sitzteil im knieseitigen Bereich mittels eines federelastisch wirkenden Bogenteils an dem Tragarm und das Rückenlehnenteil über Rückenlehnenstreben an einem mit dem Tragarm wirkverbundenen Federelement abgestützt ist.

Aus der EP-A 0 264 029 ist ein Stuhl bekannt, welcher im wesentlichen ein Sitzteil und ein Rückenlehnenteil umfasst, wobei diese Teile über ein etwa parallelogrammartig ausgebildetes und mit einem Federelement in Wirkverbindung stehendes Hebelgestänge mit zugeordneter Wiege an einem Tragarm eines als Fussgestell ausgebildeten Tragteils abgestützt sind. Zur Erreichung einer sogenannten, nach hinten orientierten Relax-Stellung des Sitz- und Rückenlehnenteils ist das Sitzteil im knieseitigen Bereich über ein federelastisch wirkendes Bogenteil an der Wiege angeordnet, und zudem ist am Übergang vom Sitzteil zum Rückenlehnenteil eine quer zur Sitzrichtung orientierte Biegekehle vorgesehen.
Bei diesem Stuhl werden die an dem als Gasfeder ausgebildeten Federelement auftretenden Kräfte im wesentlichen am Parallelogramm-Hebelgestänge abgestützt, so dass die Gasfeder entsprechend kleiner dimensioniert werden kann und eine vom jeweiligen Benutzergewicht abhängige Einstellung nicht erforderlich ist.

Ausgehend von dem eingangs genannten Stuhl, liegt der Erfindung die Aufgabe zugrunde, mit relativ einfachen, konstruktiven Mitteln einerseits die bei einer nach hinten orientierten Relax-Stellung des Sitz- und Rückenlehnenteils im knieseitigen Bogenteil auftretende Federkraft möglichst gering zu halten und andererseits eine zusätzliche Einstellbarkeit auf die vom jeweiligen Benutzer abhängige Belastung zu ermöglichen.

Diese Aufgabe wird erfindungsgemäss dadurch gelöst, dass das knieseitige Bogenteil mit einem im Abstand zum Sitzteil angeordneten Bogen-Teilstück an einer am Tragarm vorgesehenen ersten Gelenkstelle derart gelagert ist, dass durch Änderung des Abstandes zwischen dem Sitzteil und dem Bogen-Teilstück die federelastische Rückstellkraft des Bogenteils einstellbar ist.

Weitere Merkmale der Erfindung ergeben sich aus der folgenden Beschreibung in Verbindung mit der Zeichnung und den Patentansprüchen.

Die Erfindung wird nachstehend anhand der Zeichnung beschrieben. Es zeigt:
Fig. 1 ein schematisch und in Seitenansicht dargestelltes Stuhlgestell-Teilstück, und
Fig. 2 eine schematisch und in Seitenansicht dagestellte Variante des Stuhlgestell-Teilstücks.

In Fig.1 ist schematisch ein Stuhlgestell-Teilstück für einen nicht näher bezeichneten Stuhl dargestellt, bei welchem mit 1 die Tragsäule eines nicht dargestellten Fussgestells bezeichnet ist. An der Tragsäule 1 ist ein Tragarm 2 befestigt, welcher sich leicht schräg nach oben gegen den knieseitigen Bereich des Stuhlgestells erstreckt.

Das Stuhlgestell hat ein Sitzteil 5, an welches sich ein Rükkenlehnenteil 6 anschliesst. Das Sitzteil 5 und das Rückenlehnenteil 6 können starr oder gelenkig miteinander verbunden sein. Wie in Fig.1 und Fig.2 dargestellt, ist das Rückenlehnenteil 6 durch eine quer zur Sitzrichtung orientierte, rinnenartig ausgebildete Biegekehle 8 mit dem Sitzteil 5 verbunden, wodurch das Rückenlehnenteil 6 gegenüber dem Sitzteil 5 zusätzlich nach hinten schwenkbar ist. Die Schwenkbewegung des Rückenlehnenteils 6 erfolgt gegen die Rückstellkraft der Biegekehle 8.

Das Sitzteil 5 ist, wie in Fig.1 und Fig.2 im Profilquerschnitt dargestellt, im knieseitigen Bereich über ein federelastisch wirkendes Bogenteil 10 um den Tragarm 2 geführt und an einer an der Unterseite des Tragarms 2 angeordneten ersten Gelenkstelle 11 gelagert. Das Bogenteil 10 ist mit einem als Verlängerung ausgebildeten Bogen-Teilstück 10′ versehen, welches Bogen-Teilstück 10′ als ein sich gegen die Tragsäule 1 erstreckender Hebel 12 ausgebildet ist. An dem Hebel 12 ist eine Verstellschraube 13 gelagert. Da sich der Hebel 12 bei Belastung des Sitzteils 5 in seiner Lage und Neigung ändert, ist im Hebel 12 ein Gewindering 14 schwenkbar gelagert. Die in dem Gewindering 14 eingeschraubte Verstellschraube 13 ist an der Unterseite des Tragarms 2 drehbar abgestützt. Durch Drehen der Verstellschraube 13 kann der Hebel 12 in Richtung des Doppelpfeiles 17 gegen den Tragarm 2 oder aber von diesem weg bewegt werden.

Mit der Verstellschraube 13 kann eine Änderung des Abstandes zwischen dem Sitzteil 5 und dem Bogenteil 10 bzw. Bogenteilstück 10′ bewirkt und somit die Vorspannung des federelastisch wirkenden Bogenteils 10 vergrössert oder verkleinert werden.

An der Unterseite des Sitzteils 5 sind im Bereich des Rückenlehnenteils 6 ein oder zwei Rückenlehnenstreben 15 angeordnet, welche mit dem einen Ende am Sitzteil 5 durch eine starre Verbindung, beispielsweise durch eine Schraubverbindung 16, befestigt sind. Mit dem anderen Ende sind die beiden Rükkenlehnenstreben 15 auf beiden Seiten des Tragarms 2 angeordnet über ein Drehgelenk 18 an einem Schieber 20 gelagert. Der Schieber 20 ist im Inneren des Tragarms 2 angeordnet und weist ein aus dem Tragarm 2 ragendes Unterteil 21 auf, an welchem Unterteil 21 das Drehgelenk 18 angeordnet ist.

Der Tragarm 2 ist als Hohlprofil-Körper, beispielsweise in Form eines Vierkantrohres, ausgebildet, an dessen Unterseite ein nicht dargestellter, sich in Längsrichtung des Tragarms 2 erstreckender Längsschlitz vorgesehen ist. Der Schieber 20 besteht aus einem im Tragarm 2 angeordneten Innenteil 22 und einem aussen liegenden Unterteil 21. Die beiden Teile 21 und 22 des Schiebers 20 sind beispielsweise durch eine den Längsschlitz durchdringende Schraube (nicht dargestellt) miteinander verbunden. Der Schieber 20 ist weitgehend spielfrei an der Unterseite des Tragarms 2 geführt. An dem Innenteil 22 des Schiebers 20 ist die Kolbenstange 23 einer Gasfeder 24 angelenkt. Der Zylinder 26 der Gasfeder 24 ist an zwei gegenüberliegend an den Seitenwänden des Tragarms 2 angeordnete Gelenkstellen 25 abgestützt und gelagert. Die Steuerstange 27 der Gasfeder 24 ist mit einer an sich bekannten Betätigungsvorrichtung (nicht dargestellt) wirkverbunden und vom Benutzer des Stuhls betätigbar.

Bei der in Fig.2 dargestellten Variante ist der Schieber 20 durch eine beziehungsweise durch zwei Laschen 28 ersetzt. Die beiden Laschen 28 sind jeweils mit dem einen, als Drehgelenk 29 ausgebildeten Ende am Tragarm 2 gelagert, während das andere Ende jeweils als Drehgelenk 18 ausgebildet ist, an welches die Gasfeder 24 sowie die Rückenlehnenstreben 15 gelagert sind. Die weiterhin in Fig.2 dargestellten und nicht näher mit Bezugszahlen bezeichneten Elemente entsprechen den in Fig.1 bezeichneten Elementen.

Das in Verbindung mit Fig.1 und Fig.2 beschriebene Stuhlgestell hat einen relativ einfachen konstruktionen Aufbau, bei welchem der als Hohlprofil-Körper ausgebildete Tragarm 2, die im Tragarm 2 gelagerte Gasfeder 24 und der damit wirkverbundene Schieber 20 oder die beiden Laschen 28 sowie die daran abgestützten Rückenlehnenstreben 15 die wesentlichen Funktionselemente bilden.

Bei Benutzung des erfindungsgemässen Stuhls wird mittels der Verstellschraube 13 die federelastische Rückstellkraft des Bogenteils 10 entsprechend den Anforderungen des jeweiligen Benutzers eingestellt. Danach kann der Stuhl in die gewünschte Relax-Stellung geschwenkt und durch die Gasfeder 24 in dieser Stellung blockiert werden. Durch Lösen der Gasfeder 24 kann der Stuhl in eine andere gewünschte Stellung geschwenkt und mittels der Gasfeder 24 wieder blockiert werden.

## Patentansprüche

1. Stuhl mit einem Sitzteil (5), einem Rückenlehnenteil (6) sowie einem an einer als Fussgestell ausgebildeten Tragsäule (1) abgestützten Tragarm (2), bei welchem Stuhl das Sitzteil (5) im knieseitigen Bereich mittels eines federelastisch wirkenden Bogenteils (10) an dem Tragarm (2) und das Rückenlehnenteil (6) über Rückenlehnenstreben (15) an einem mit dem Tragarm (2) wirkverbundenen Federelement (24) abgestützt ist wobei das knieseitige Bogenteil (10) mit einem im Abstand zum Sitzteil (5) angeordneten Bogen-Teilstück (10′) an einer am Tragarm (2) vorgesehenen ersten Gelenkstelle (11) derart gelagert ist, dass durch Änderung des Abstandes zwischen dem Sitzteil (5) und dem Bogen-Teilstück (10′) die federelastische Rückstellkraft des Bogenteils (10) einstellbar ist.

2. Stuhl nach Anspruch 1, dadurch gekennzeichnet, dass an dem am Tragarm (2) gelagerten Bogen-Teilstück (10′) ein in Richtung zur Tragsäule (1) orientierter Hebel (12) angeformt ist, welcher mittels einer Verstellschraube (13) für die federelastische Rückstellkraft des Bogenteils (10) relativ zu dem Tragarm (2) einstellbar ist.

3. Stuhl nach einem der Ansprüche 1 und 2, dadurch gekennzeichnet, dass
a) der Tragarm (2) als Hohlkörper ausgebildet und auf der dem federkraftabhängig einstellbaren Bogenteil (10) zugewandten Seite mit der ersten Gelenkstelle (11) für das Bogen-Teilstück (10′) sowie mit einer zweiten Gelenkstelle (25) für das mit dem einen Ende daran gelagerte Federelement (24) versehen ist, und
b) das als Gasdruckfeder ausgebildete Federelement (24) mit dem anderen Ende an einem am Tragarm (2) verstellbar angeordneten Schieber (21) oder an einer am Tragarm (2) schwenkbar gelagerten Lasche (28) angelenkt ist, und
c) das Sitzteil (5) mittels der mit dem einen Ende im Bereich des Rückenlehnenteils (6) an der Unterseite des Sitzteils (5) befestigten und mit dem anderen Ende am Schieber (21) oder an der Lasche (28) gelagerten Rückenlehnenstreben (15) am Federelement (24) abgestützt ist.

4. Stuhl nach einem der Ansprüche 1 bis 3, dadurch gekennzeichnet, dass das Sitzteil (5) in an sich bekannter Weise im Bereich des Rückenlehnenteils (6) mit einer quer zur Sitzrichtung orientierten, rinnenartig ausgebildeten Biegekehle (8) versehen ist.

## Claims

1. Chair with a seat portion (5), a back rest portion (6) and also a supporting arm (2) which is supported on a supporting column (1) formed as a pedestal, in which chair the seat portion (5) is supported on the supporting arm (2) in the knee-back region by means of a curved portion (10) which acts in a resiliently elastic manner, and the back rest portion (6) is supported by way of back rest struts (15) on a spring element (24) which is operatively connected with the supporting arm (2), in which the knee-back curved portion (10) is mounted with a section (10′) of the curve, arranged at a distance from the seat portion (5), at a first point of articulation (11) provided on the supporting arm (2) in such a way that by changing the distance between the seat portion (5) and the section (10′) of the curve the resiliently elastic restoring force of the curved portion (10) can be adjusted.

2. Chair according to claim 1, characterised in that pre-formed on the section (10′) of the curve mounted on the supporting arm (2) there is a lever (12) which is orientated in the direction of the supporting column (1) and which is adjustable by means of an adjusting screw (13) for the resiliently elastic restoring force of the curved portion (10) relative to the supporting arm (2).

3. Chair according to one of the claims 1 and 2, characterised in that
a) the supporting arm (2) is formed as a hollow body and on the side facing the curved portion (10), which can be adjusted as a function of the spring force, is provided with the first point of articulation (11) for the section (10′) of the curve and also with a second point of articulation (25) for the spring element (24) which is mounted thereon with the one end; and
b) the spring element (24), which is formed as a gas pressure spring, is articulated with the other end on a slide (21) arranged in an adjustable manner on the supporting arm (2) or on a link (28) pivotally mounted on the supporting arm (2); and
c) the seat portion (5) is supported on the spring element (24) by means of the back rest struts (15) which are secured with the one end in the region of the back rest portion (6) to the underside of the seat portion (5) and are mounted with the other end on the slide (21) or on the link (28).

4. Seat according to one of the claims 1 to 3, characterised in that the seat portion (5) is provided in a manner known per se, in the region of the back rest portion (6), with a flexional channel (8) which is orientated transversely to the sitting direction and which is formed in the manner of a groove.

## Revendications

1. Siège comprenant une partie siège (5), une partie dossier (6) ainsi qu'un bras de support (2) prenant appui sur une colonne de support (1) conçue comme un socle, dans lequel la partie siège (5) prend appui dans la zone du côté genou sur le bras de support (2) à l'aide d'une pièce arquée (10) à effet ressort et la partie dossier (6) prend appui à l'aide de contreforts de dossier (15) sur un élément à ressort (24) relié fonctionnellement au bras de support (2), dans lequel la pièce arquée du côté genoux (10) présente une section en arc (10′) disposée à distance de la partie siège (5) et est logée sur le premier point d'articulation (11) prévu sur le bras support (2), afin que lors de la modification de l'écart entre la partie siège (5) et la section arquée (10′), la force du ressort de rappel de la pièce arquée (10) soit réglable.

2. Siège selon la revendication 1, caractérisé en ce qu'un levier (12) est formé sur la section arquée (10′) logée sur le bras support (2) et est orienté en direction de la colonne de support (1), levier qui est réglable au moyen d'une vis de réglage (13) de manière relative par rapport au bras de support (2) pour régler la force de ressort de rappel de la pièce arquée (10).

3. Siège selon la revendication 1 ou 2, caractérisé en ce que
a. le bras de support (2) est conçu en tant que corps à profil creux et est muni, sur la face tournée vers la pièce arquée (10) réglable en fonction de la force de ressort, d'un premier point d'articulation (11) pour la section arquée (10′) ainsi que d'un deuxième point d'articulation (25) pour l'élément à ressort (24) qui y est logé par l'une des extrémités, et
b. l'élément à ressort (24) constitué par un ressort à gaz comprimé est articulé à l'autre extrémité avec une coulisse (21) disposée de manière réglable sur le bras de support (2) ou avec un collier (28) logé de manière pivotante sur le bras support (2) et,
c. la partie siège (5) prend appui sur l'élément à ressort (24) au moyen des contreforts de dossier (15) fixés à une extrémité dans la zone de la partie dossier (6) sur la face inférieure de la partie siège (5) et logée à l'autre extrémité sur la coulisse (21) ou le collier (28).

4. Siège selon l'une des revendications 1 à 3, caractérisé en ce que la partie siège (5) est munie, de manière connue en soi dans la zone de la partie dossier (6), d'une gorge courbée (8) conçue en forme de gouttière orientée transversalement par rapport au sens de l'assise.
